# FASCICULE DE BREVET EUROPEEN

(11) **EP 3 802 357 B1**
(45) Date de publication et mention de la délivrance du brevet: **11.05.2022**
(21) Numéro de dépôt: 19729336.8
(22) Date de dépôt: 30.04.2019
(51) Int. Cl.: B65D 81/32

(54) **DISPOSITIF POUR EMBALLER AU MOINS UN PREMIER ET UN DEUXIÈME FLUIDE**
VORRICHTUNG ZUM VERPACKEN MINDESTENS EINER ERSTEN UND EINER ZWEITEN FLÜSSIGKEIT
DEVICE FOR PACKAGING AT LEAST ONE FIRST AND ONE SECOND FLUID

(30) Priorité: 05.06.2018 FR 1854861
(43) Date de publication de la demande: 14.04.2021
(73) Titulaire: Coradin SAS, 06370 Mouans-Sartoux (FR)
(72) Inventeur: BOUTELOUP, David, 06530 Le Tignet (FR); BOURDIER, Fabrice, 83440 Montauroux (FR); BIDAMANT, Florence, 68200 Mulhouse (FR)
(74) Mandataire: Murgitroyd & Company
(86) Numéro de dépôt international: PCT/FR2019/051004
(87) Numéro de publication internationale: WO 2019/234317

(56) Documents cités:
- DE-A1-102005 016 682
- US-A- 4 174 035
- US-A- 4 247 001

## Description

L'invention concerne un dispositif pour emballer au moins un premier et un deuxième fluide, comprenant un premier récipient, permettant de contenir un premier fluide et un deuxième récipient permettant de contenir un deuxième fluide.

Le récipient selon la présente invention comprend un premier récipient, adapté pour recevoir un premier fluide à l'intérieur dudit premier récipient. Le récipient se présente essentiellement sous la forme d'un tube, de préférence sous la forme d'un tube, et est pourvu, en sa première extrémité, d'un distributeur. Ledit distributeur est adapté pour permettre la distribution du contenu du premier récipient vers l'extérieur.

Le dispositif comporte également un deuxième récipient, adapté pour recevoir un deuxième fluide. Ledit deuxième récipient se présente essentiellement sous la forme d'un tube, de préférence sous la forme d'un tube.

Le dispositif selon la présente invention permet d'emballer au moins un premier fluide et un deuxième fluide à l'intérieur de récipients indépendants à l'aide d'une paroi déchirable. Ledit dispositif est adapté pour permettre le déchirement de ladite paroi déchirable, et ce à un moment défini par l'utilisateur, afin de permettre le mélange entre ledit premier et ledit deuxième fluide contenus à l'intérieur du premier et du deuxième récipient du dispositif.

Un récipient comprenant un premier et un deuxième récipient, dont l'intérieur est adapté pour emballer des fluides de façon séparée présente l'avantage que chacun des deux récipients peut être optimisé afin de contenir et protéger lesdits fluides pendant la période entre le remplissage desdits récipients et l'utilisation des fluides par un utilisateur.

Le dispositif selon la présente invention est particulièrement avantageux dans le domaine du « packaging » destiné aux produits cosmétiques. Ledit dispositif peut contenir deux fluides, de telle façon que lesdits deux fluides sont séparés l'un de l'autre. Le premier fluide peut, par exemple, se présenter sous la forme d'un liquide, le second pouvant être une poudre. De façon alternative, le premier et le deuxième fluide, peuvent se présenter sous la forme de deux liquides. D'autres combinaisons des deux fluides peuvent être envisagées.

### Etat de la technique

De nos jours, il existe différents types de dispositifs permettant d'emballer un premier et un deuxième fluide, de façon séparée. En règle générale, ces récipients sont équipés d'un percuteur pouvant être utilisé à un moment choisi par l'utilisateur, permettant d'enlever la séparation entre les deux fluides, autorisant ainsi le mélange des deux fluides et procurant une substance prête à l'emploi.

Les dispositifs connus de l'art antérieur (US4247001A, US4174035A, DE102005016682A1) proposent de fixer un percuteur sur une paroi flexible. Grâce à cette paroi flexible, ledit percuteur peut se déplacer d'une première position, où le percuteur n'est pas en contact avec la séparation entre les deux fluides, vers une deuxième position où le percuteur est capable d'ouvrir la séparation, permettant ainsi le mélange des deux fluides.

La présence d'une paroi flexible au sein d'un dispositif peut s'avérer utile en permettant à ladite paroi flexible de distribuer le fluide présent à l'intérieur du dispositif, et ce en modifiant la pression exercée à l'intérieur dudit dispositif à l'aide de ladite paroi flexible.

Au sein des dispositifs décrits dans les paragraphes ci-dessus, la fonctionnalité permettant d'ouvrir la séparation entre les deux fluides, ainsi que la fonctionnalité visant à expulser lesdits fluides, de l'intérieur du dispositif vers l'extérieur, sont combinés dans la même paroi flexible. Cela signifie qu'il faut trouver un compromis afin, d'une part, d'ouvrir correctement la séparation et, d'autre part, de permettre à l'utilisateur d'extraire le contenu du dispositif à l'aide d'une même paroi flexible.

### Objet de l'invention

Le but de la présente invention consiste à proposer une amélioration d'un dispositif destiné à emballer un premier et un deuxième fluide, dans lequel la fonctionnalité permettant d'ouvrir la séparation entre les deux fluides, ainsi que la fonctionnalité visant à expulser lesdits fluides sont séparées.

L'objet de la présente invention est un dispositif pour emballer au moins un premier et un deuxième fluide comprenant un ensemble composé d'un premier récipient pour contenir un premier fluide et d'un deuxième récipient pour contenir un deuxième fluide,
- dans lequel le premier récipient se présente essentiellement sous la forme d'un tube, préférablement sous la forme d'un tube, dont la première extrémité est pourvue d'un distributeur et la deuxième extrémité est adaptée pour fixer sur cette deuxième extrémité ledit deuxième récipient et ainsi fermer ladite deuxième extrémité du premier récipient,
- dans lequel le deuxième récipient se présente essentiellement sous la forme d'un tube, préférablement sous la forme d'un tube, dont la première extrémité est adaptée pour être fixée sur la deuxième extrémité du premier récipient, ladite première extrémité du deuxième récipient étant fermée à l'aide d'une paroi déchirable, et dont la deuxième extrémité est fermée à l'aide d'une paroi mobile, ladite paroi mobile étant adaptée pour se déplacer en direction de ladite paroi déchirable pour ouvrir ladite paroi déchirable et ainsi permettre au premier et deuxième fluide de se mélanger,
- dans lequel la paroi mobile comprend un bord en forme de collerette adaptée pour entrer en contact avec la paroi intérieure du deuxième récipient, pendant le mouvement de ladite paroi mobile en direction de la première extrémité du deuxième récipient, et ainsi assurer l'étanchéité entre la paroi mobile et ladite paroi intérieure dudit deuxième récipient.

Selon un mode de réalisation de la présente invention, la paroi mobile est pourvue d'un percuteur adapté pour percuter ladite paroi déchirable pendant le mouvement de ladite paroi mobile en direction de la première extrémité du deuxième récipient.

Selon un mode de réalisation de la présente invention, la paroi intérieure du deuxième récipient comprend une jupe permettant de créer un espace entre ladite jupe et la paroi intérieure du deuxième récipient, ledit espace étant pourvu d'une ouverture dirigée, dans la position assemblée, vers la deuxième extrémité du deuxième récipient, ledit espace étant adapté pour recevoir ladite collerette de la paroi mobile pendant le mouvement de ladite paroi mobile en direction de la première extrémité du deuxième récipient.

Selon un mode de réalisation de la présente invention, le deuxième récipient comprend au moins un élément d'ouverture, essentiellement positionné de façon parallèle au percuteur, ledit au moins un élément d'ouverture étant fixé audit percuteur à l'aide d'une jambe, ledit au moins un élément d'ouverture étant adapté pour permettre l'ouverture de la paroi déchirable sur une surface plus étendue.

Selon un mode de réalisation de la présente invention, ledit au moins un élément d'ouverture est adapté pour limiter le mouvement de la paroi mobile jusqu'à la déformation ou le déchirement de ladite au moins une jambe.

Selon un mode de réalisation de la présente invention, l'ensemble, composé desdits premier et deuxième récipients, est adapté pour assurer une fixation emboitée dudit deuxième récipient dans le premier récipient.

Selon un mode de réalisation de la présente invention, l'ensemble, composé desdits premier et deuxième récipients, est adapté pour assurer une fixation vissée dudit deuxième récipient dans le premier récipient.

Selon un mode de réalisation de la présente invention, au moins une partie de la paroi du premier récipient comprend un matériau flexible permettant d'augmenter la pression à l'intérieur du premier récipient en déformant ladite partie en matériau flexible.

### Brève description des dessins

Les buts, objets et caractéristiques de l'invention apparaîtront plus clairement à la lecture de la description qui suit faite en référence aux dessins dans lesquels :
- la figure 1 montre le dispositif selon la présente invention, avant son utilisation,
- la figure 2 représente le dispositif selon la présente invention, pendant son utilisation,
- la figure 3 représente les différents éléments constituant le dispositif selon l'invention, avant leur assemblage,
- la figure 4 montre une vue en coupe du dispositif selon la présente invention,
- la figure 5 représente une vue en perspective du deuxième récipient, adapté pour recevoir un deuxième fluide, selon la présente invention,
- la figure 6 montre une vue en coupe du deuxième récipient pendant le mouvement de la paroi mobile en direction de la première extrémité dudit deuxième récipient,
- la figure 7 représente l'assemblage du deuxième récipient au sein de la deuxième extrémité du premier récipient, dans lequel ledit deuxième récipient est adapté pour montage indémontable, et
- la figure 8 montre une représentation schématique de l'assemblage du premier récipient avec, successivement, différents récipients à l'aide d'un moyen de fixation démontable, tel qu'un filetage afin de permettre le mélange de plusieurs composants.

La figure 1 montre le dispositif 1 selon l'invention avant son utilisation. Le dispositif 1 comprend un premier récipient 10 permettant de contenir un premier fluide. Le premier récipient 10 se présente essentiellement sous la forme d'un cylindre pourvu d'une première extrémité 11 sur laquelle est fixé un distributeur 30 (comme montré sur la figure 2), ledit distributeur 30 pouvant être fermé à l'aide d'un bouchon 40. Le premier récipient 10 comprend une deuxième extrémité 12 sur laquelle est fixé un deuxième récipient 20. Ledit deuxième récipient 20 est adapté pour recevoir un deuxième fluide. La figure 1 représente seulement une partie dudit deuxième récipient 20, dont plus de détails sont visibles sur les figures 3, 4, 5 et 6.

Comme expliqué en faisant référence à la figure 4, le dispositif 1 selon la présente invention est adapté pour emballer un premier et un deuxième fluide, de façon séparée. Le deuxième récipient 20 est pourvu de moyens permettant d'ouvrir la séparation entre le premier fluide et le deuxième fluide, à un moment déterminé, pour ainsi permettre le mélange des fluides à l'intérieur du dispositif 1. Lorsque les fluides sont mélangés, l'utilisateur peut ôter le bouchon 40 afin de libérer le distributeur 30. Le mélange du fluide présent à l'intérieur du dispositif 1 peut alors être expulsé grâce à un élément flexible 15 qui forme une partie de la paroi du premier récipient 10.

Comme représenté sur la figure 2, l'utilisateur peut, à l'aide de son doigt, exercer une pression sur l'élément flexible 15, permettant ainsi l'expulsion du contenu du dispositif 1. L'expulsion d'une quantité déterminée de mélange du fluide 50 expulsé du dispositif 1 est montrée sur la figure 2, de façon schématique.

La figure 3 montre les différents éléments constituant le dispositif 1 selon la présente invention, avant leur assemblage. Le premier récipient 10 forme l'élément principal dudit dispositif 1 selon l'invention. Un distributeur 30 peut être fixé sur la première extrémité du premier récipient 10 à l'aide, par exemple, d'un filetage 31. La deuxième extrémité 12 du premier récipient 10 est fermée à l'aide du deuxième récipient 20. Ledit deuxième récipient 20 se présente essentiellement sous la forme d'un cylindre qui s'étend d'une première extrémité 21 vers une deuxième extrémité 22. La circonférence du deuxième récipient 20 est moins importante au niveau de la première extrémité 21 qu'elle ne l'est au niveau de la deuxième extrémité 22 dudit deuxième récipient 20, formant ainsi un épaulement 23. La première extrémité 21 du deuxième récipient 20 est adaptée pour être introduite à l'intérieur du premier récipient 10 et ainsi fermer la deuxième extrémité 12 du premier récipient 10. L'épaulement 23 détermine l'introduction maximale du deuxième récipient 20 à l'intérieur du premier récipient 10. Le distributeur 30 est pourvu d'une sortie 32. Ledit distributeur 30, et particulièrement la sortie 32, peuvent être obturés à l'aide d'un bouchon 40, ledit bouchon 40 étant lui-même fixé sur ledit distributeur grâce à un filetage 33.

La figure 4 représente une vue en coupe de l'assemblage du dispositif 1 selon la présente invention, avant son utilisation. La figure 4 montre que le récipient 10 comprend, en son sein, un premier fluide 100. La figure 4 montre également que la première extrémité 11 du premier récipient 10 est obturée à l'aide de l'ensemble formé par le distributeur 30 et le bouchon 40. Le bouchon 40 comprend un rebord 41 permettant d'entourer et de fermer l'extrémité 31 du distributeur 30 et ce, de façon optimale.

La figure 4 montre la présence de l'élément flexible 15. En exerçant une pression sur ledit élément flexible 15, la pression à l'intérieur du récipient 10 peut être modifiée afin de mettre ainsi la pression sur le fluide présent à l'intérieur du premier récipient 10 et permettre son expulsion hors du distributeur 30. La surface extérieure de l'élément 15 est pourvue de petites protubérances 16 permettant d'améliorer la sensation de l'utilisateur lorsque celui-ci entre en contact avec l'élément 15. Lesdites protubérances augmentent également la friction entre le doigt et l'élément 15 lorsque l'utilisateur presse l'élément 15 vers l'intérieur du premier récipient 10.

La figure 4 montre également que la deuxième extrémité 12 du premier récipient 10 est obturée à l'aide du deuxième récipient 20. Le deuxième récipient 20 a été introduit à l'intérieur du premier récipient 10 jusqu'à l'épaulement 23 et est en contact avec la deuxième extrémité 12 du premier récipient 10. La figure 6 représente, de manière détaillée, le deuxième récipient 20 ainsi que son fonctionnement.

Le deuxième récipient 20 comprend une première extrémité 21 qui est fermée à l'aide d'une paroi déchirable 24, ladite paroi 24 étant utilisée pour séparer le deuxième fluide 102, présent à l'intérieur du deuxième récipient 20, du premier fluide 101, présent à l'intérieur du premier récipient 10. Pour des raisons de clarté, la figure 4 représente uniquement une partie restreinte du deuxième fluide 102. Il convient de comprendre que la totalité de l'espace intérieur du deuxième récipient 20 est adapté pour recevoir un deuxième fluide 102. Ladite paroi déchirable 24 se présente sous la forme d'une membrane pouvant être composée de tout matériau adapté, par exemple d'une feuille d'aluminium. L'aluminium est particulièrement adapté pour protéger un produit, contenu à l'intérieur du deuxième récipient 20, de l'influence de l'oxygène ou de l'eau, par exemple. La deuxième extrémité 22 du deuxième récipient 20 est obturée à l'aide d'une paroi mobile 60, ladite paroi mobile 60 pouvant être déplacée d'une position telle que montrée sur la figure 4 en direction de la première extrémité 21 du deuxième récipient 20. La paroi 60 est pourvue d'un percuteur 61. Dès que la paroi 60 se déplace en direction de la première extrémité du deuxième récipient 20, l'extrémité dudit percuteur 61 peut entrer en contact et percer la paroi déchirable 24, permettant ainsi le mélange entre le premier fluide 101 et le deuxième fluide 102. La paroi mobile 60 est pourvue d'une collerette 62 ayant pour fonction de garantir l'étanchéité entre la paroi intérieure du deuxième récipient 20 et la paroi mobile 60, quelle que soit la position de ladite paroi mobile 60.

La paroi intérieure du deuxième récipient 20 est pourvue d'une jupe 63, laquelle est plus clairement visible sur la figure 6. Un espace, présent entre la jupe 63 et la paroi intérieure du deuxième récipient 20, est ouvert en direction de la deuxième extrémité 22 dudit deuxième récipient 20. Cet espace est adapté pour recevoir la collerette 62 pendant le mouvement de la paroi mobile 60 en direction de la première extrémité 21 du deuxième récipient 20. La présence de ladite jupe 63 garantit, d'une part, l'étanchéité entre la paroi intérieure du deuxième récipient 20 et la paroi mobile 60 et, d'autre part, permet de limiter le mouvement de ladite paroi mobile 60 en direction de la première extrémité 21 du deuxième récipient 20.

Le deuxième récipient 20 est pourvu de plusieurs éléments d'ouverture 64, se présentant essentiellement sous une forme longitudinale et positionnés de façon parallèle au percuteur 61. Lesdits éléments d'ouverture 64, fixés à l'intérieur de la jupe 63 à l'aide de jambes 65, présentent une double fonctionnalité. Tout d'abord, lorsque la paroi mobile 60 se déplace en direction de la première extrémité 21 du deuxième récipient 20, les éléments d'ouverture 64 se déplacent, ensemble avec le percuteur 61 en direction de la paroi déchirable 24. Après le déchirement de la paroi déchirable 24 par le percuteur 61, les éléments d'ouverture 64 permettent d'ouvrir ladite paroi déchirable 24 sur une surface plus étendue. La présence des éléments d'ouverture 64 permet ainsi de garantir que la paroi déchirable 24 est suffisamment ouverte afin de permettre un mélange du premier fluide 101 et du deuxième fluide 102.

Les éléments d'ouverture 64 peuvent, comme cela est montré sur la figure 6, fonctionner comme des éléments d'inviolabilité. Pour cette fonction, les éléments d'ouverture 64 peuvent garantir que la paroi 60 ne soit pas déplacée, involontairement, en direction de la première extrémité 21 du deuxième récipient 20. Dès lors que le déplacement de la paroi 60 s'effectue en direction de la première extrémité 21 du deuxième récipient 20, ladite paroi 60 entre en contact avec les éléments d'ouverture 64. Après cette mise en contact, une certaine pression est nécessaire pour déformer les jambes 65 sur lesquelles sont fixés les éléments d'ouverture 64 à l'intérieur de la jupe 63.

Ainsi, les éléments d'ouverture 64 donnent à l'utilisateur un retour d'information concernant l'état de la paroi déchirable 24. Ce retour d'information peut se manifester sous la forme d'une sensation sentie sous les doigts lorsque les jambes 65 se déforment.

Les figures 5 et 6 représentent une vue plus détaillée du deuxième récipient 20 selon la présente invention. La deuxième extrémité 22 du deuxième récipient 20 est représentée, pourvue d'un opercule 70 pouvant protéger le deuxième récipient 20 avant son utilisation. Afin d'avoir accès à la paroi mobile 60, l'utilisateur doit tout d'abord ôter l'opercule 70. L'opercule 70 peut être utilisé pour protéger le contenu du deuxième récipient 20 et comporter des informations sur l'utilisation du dispositif 1. L'opercule 70 peut également servir de « témoin » de la première ouverture du récipient 1.

Les figures 5 et 6 montrent que la paroi extérieure du deuxième récipient, proche de la première extrémité 21, est pourvue d'un bord 25. Ledit bord 25 permet une déformation flexible pendant l'introduction du deuxième récipient à l'intérieur du premier récipient pour ainsi assurer une fixation étanche lorsque le premier récipient 10 et le deuxième récipient 20 sont assemblés.

La figure 6 représente une vue schématique de la paroi mobile 60, pendant son déplacement vers la deuxième extrémité 21 du deuxième récipient 20. La figure 6 montre que, lors dudit déplacement, la jupe 63 sert à recevoir la collerette 62 entre ladite jupe 63 et les parois intérieures du deuxième récipient 20. Ainsi, l'étanchéité de l'ensemble composé de la paroi du deuxième récipient 20 et de la paroi 60 est garantie lors du mouvement de ladite paroi 60, de sa première position vers sa deuxième position.

La figure 6 montre également que les éléments d'ouverture 64, fixés à l'aide des jambes 65 à l'intérieur de la jupe 63 peuvent être utilisés pour ouvrir une plus grande partie de la paroi déchirable 24 une fois que le percuteur 61 a ouvert ladite paroi déchirable 24.

La figure 7 représente une vue schématique de l'assemblage du deuxième récipient 20 à l'intérieur du premier récipient 10. Selon la figure 7, le deuxième récipient 20 est adapté pour être fixé, de façon indémontable, à l'intérieur du premier récipient 10. Ainsi, il est possible d'utiliser le dispositif au sein duquel le deuxième fluide présent à l'intérieur du deuxième récipient 20 peut être mélangé au premier fluide présent à l'intérieur du premier récipient 10.

Selon un mode de réalisation du dispositif 1 selon la présente invention, le deuxième récipient 20 peut être reçu et s'emboîter à l'intérieur de la deuxième extrémité 12 du premier récipient 10. Dans le cadre la présente description, le terme « emboîté » signifie que la deuxième extrémité 12 du deuxième récipient 20 et la deuxième extrémité 12 du premier récipient 10 bénéficient du même alignement. En d'autres termes, dans ce mode de réalisation (non montré sur les figures), le deuxième récipient 20 est complètement inséré à l'intérieur du premier récipient 10 et ce pour que l'utilisateur ne puisse ni accéder à la paroi extérieure dudit deuxième récipient 20 ni retirer ce dernier de l'intérieur du premier récipient 10.

La figure 8 montre un mode de réalisation alternatif du dispositif dans lequel, de façon séquentielle, un deuxième récipient 120 peut être introduit à l'intérieur du premier récipient 110. La deuxième extrémité dudit premier récipient 110 et du deuxième récipient 120 sont, chacune, pourvues d'un filetage permettant une fixation du deuxième récipient 120 à l'intérieur du premier récipient 110, ladite fixation étant démontable. Selon l'exemple représenté sur la figure 8, après la fixation et l'utilisation du deuxième récipient 120, un autre deuxième récipient 121 peut être fixé à la deuxième extrémité du premier récipient 110. Après utilisation, ce deuxième récipient 121 peut être ôté permettant ainsi la fixation d'un nouveau deuxième récipient 122 à l'intérieur du premier récipient 110. Selon l'exemple représenté sur la figure 8, les deuxièmes récipients 120, 121, 122 peuvent contenir chacun un différent fluide. Leur utilisation, l'un après l'autre permet le mélange de plusieurs fluides à l'intérieur du dispositif selon la présente invention.

## Revendications

1. Dispositif (1) pour emballer au moins un premier et un deuxième fluide comprenant un ensemble composé d'un premier récipient (10) pour contenir un premier fluide (101) et d'un deuxième récipient (20) pour contenir un deuxième fluide (102),
- dans lequel le premier récipient (10) se présente essentiellement sous la forme d'un tube dont la première extrémité (11) est pourvue d'un distributeur (30) et la deuxième extrémité (12) est adaptée pour fixer sur cette deuxième extrémité (12) ledit deuxième récipient (20) et ainsi fermer ladite deuxième extrémité (12) du premier récipient (10),
- dans lequel le deuxième récipient (20) se présente essentiellement sous la forme d'un tube dont la première extrémité (21) est adaptée pour être fixée sur la deuxième extrémité (12) du premier récipient (10), ladite première extrémité (21) du deuxième récipient (20) étant fermée à l'aide d'une paroi déchirable (24), et dont la deuxième extrémité est fermée à l'aide d'une paroi mobile (60), ladite paroi mobile (60) étant adaptée pour se déplacer en direction de ladite paroi déchirable (24) pour ouvrir ladite paroi déchirable (24) et ainsi permettre au premier (101) et deuxième fluide (102) de se mélanger, **caractérisé en ce que** la paroi mobile (60) comprend un bord en forme de collerette (62) adaptée pour entrer en contact avec la paroi intérieure du deuxième récipient (20), pendant le mouvement de ladite paroi mobile (60) en direction de la première extrémité (21) du deuxième récipient (20), et ainsi assurer l'étanchéité entre la paroi mobile (60) et ladite paroi intérieure dudit deuxième récipient (20).

2. Dispositif (1) selon la revendication 1, dans lequel la paroi mobile (60) est pourvue d'un percuteur (61) adapté pour percuter ladite paroi déchirable (24) pendant le mouvement de ladite paroi mobile (60) en direction de la première extrémité (21) du deuxième récipient (20).

3. Dispositif (1) selon la revendication 1 ou 2, dans lequel la paroi intérieure du premier récipient (10) comprend une jupe (63) permettant de créer un espace entre ladite jupe (63) et la paroi intérieure du premier récipient (10), ledit espace étant pourvu d'une ouverture dirigée dans la position assemblée vers la deuxième extrémité (22) du deuxième récipient (20), ledit espace étant adapté pour recevoir ladite collerette (62) de la paroi mobile pendant le mouvement de ladite paroi mobile (60) en direction de la première extrémité (21) du deuxième récipient (20).

4. Dispositif (1) selon une de revendications 2 ou 3, dans lequel le deuxième récipient (20) comprend au moins un élément d'ouverture (64), essentiellement positionné de façon parallèle au percuteur (61), ledit au moins un élément d'ouverture (64) étant fixé audit percuteur (61) à l'aide d'une jambe (65), ledit au moins un élément d'ouverture (64) étant adapté pour permettre l'ouverture de la paroi déchirable (24) sur une surface plus étendue.

5. Dispositif (1) selon la revendication 4, dans lequel ledit au moins un élément d'ouverture (64) est adapté pour limiter le mouvement de la paroi mobile jusqu'à la déformation ou le déchirement de ladite au moins une jambe (65).

6. Dispositif (1) selon une des revendications précédentes, dans lequel l'ensemble, composé desdits premier (10) et deuxième (20) récipients, est adapté pour assurer une fixation emboitée dudit deuxième récipient (20) dans le premier récipient (10).

7. Dispositif selon une des revendications 1-5, dans lequel l'ensemble, composé desdits premier (10) et deuxième (20) récipients, est adapté pour assurer une fixation vissée dudit deuxième récipient dans le premier récipient (10).

8. Dispositif (1) selon l'une des revendications précédentes, dans lequel au moins une partie de la paroi du premier récipient (10) comprend un matériau flexible permettant d'augmenter la pression à l'intérieur du premier récipient (10) en déformant ladite partie en matériau flexible.

## Patentansprüche

1. Eine Vorrichtung (1) zum Verpacken mindestens eines ersten und eines zweiten Fluids, beinhaltend eine Anordnung, die aus einem ersten Behälter (10) zum Aufnehmen eines ersten Fluids (101) und einem zweiten Behälter (20) zum Aufnehmen eines zweiten Fluids (102) besteht,
- wobei der erste Behälter (10) im Wesentlichen in Form eines Rohrs vorliegt, dessen erstes Ende (11) mit einem Verteiler (30) versehen ist und dessen zweites Ende (12) angepasst ist, um den zweiten Behälter (20) an diesem zweiten Ende (12) zu befestigen und so das zweite Ende (12) des ersten Behälters (10) zu verschließen,
- wobei der zweite Behälter (20) im Wesentlichen in Form eines Rohrs vorliegt, dessen erstes Ende (21) angepasst ist, um an dem zweiten Ende (12) des ersten Behälters (10) befestigt zu werden, wobei das erste Ende (21) des zweiten Behälters (20) mittels einer zerreißbaren Wand (24) verschlossen ist, und dessen zweites Ende mittels einer bewegbaren Wand (60) verschlossen ist, wobei die bewegbare Wand (60) angepasst ist, um sich in Richtung der zerreißbaren Wand (24) zu bewegen, um die zerreißbare Wand (24) zu öffnen und so das Mischen des ersten (101) und des zweiten (102) Fluids zu ermöglichen, **dadurch gekennzeichnet, dass** die bewegbare Wand (60) einen Rand in Form eines Flansches (62) beinhaltet, der angepasst ist, um mit der inneren Wand des zweiten Behälters (20) während der Bewegung der bewegbaren Wand (60) in Richtung des ersten Endes (21) des zweiten Behälters (20) in Kontakt zu kommen und so eine Abdichtung zwischen der bewegbaren Wand (60) und der inneren Wand des zweiten Behälters (20) zu gewährleisten.

2. Vorrichtung (1) gemäß Anspruch 1, wobei die bewegbare Wand (60) mit einem Schlagbolzen (61) versehen ist, der angepasst ist, um die zerreißbare Wand (24) während der Bewegung der bewegbaren Wand (60) in Richtung des ersten Endes (21) des zweiten Behälters (20) zu durchschlagen.

3. Vorrichtung (1) gemäß Anspruch 1 oder 2, wobei die innere Wand des ersten Behälters (10) eine Schürze (63) beinhaltet, die es ermöglicht, einen Zwischenraum zwischen der Schürze (63) und der inneren Wand des ersten Behälters (10) zu erzeugen, wobei der Zwischenraum mit einer Öffnung versehen ist, die in der zusammengebauten Position zu dem zweiten Ende (22) des zweiten Behälters (20) gerichtet ist, wobei der Zwischenraum angepasst ist, um den Flansch (62) der bewegbaren Wand während der Bewegung der bewegbaren Wand (60) in Richtung des ersten Endes (21) des zweiten Behälters (20) aufzunehmen.

4. Vorrichtung (1) gemäß einem der Ansprüche 2 oder 3, wobei der zweite Behälter (20) mindestens ein Öffnungselement (64) beinhaltet, das im Wesentlichen parallel zu dem Schlagbolzen (61) positioniert ist, wobei das mindestens eine Öffnungselement (64) mittels eines Schenkels (65) an dem Schlagbolzen (61) befestigt ist, wobei das mindestens eine Öffnungselement (64) angepasst ist, um ein Öffnen der zerreißbaren Wand (24) über einen größeren Bereich zu ermöglichen.

5. Vorrichtung (1) gemäß Anspruch 4, wobei das mindestens eine Öffnungselement (64) angepasst ist, um die Bewegung der bewegbaren Wand bis zu der Verformung oder bis zu dem Zerreißen des mindestens einen Schenkels (65) zu begrenzen.

6. Vorrichtung (1) gemäß einem der vorhergehenden Ansprüche, wobei die Anordnung, bestehend aus dem ersten (10) und dem zweiten (20) Behälter, angepasst ist, um eine verschachtelte Befestigung des zweiten Behälters (20) in dem ersten Behälter (10) zu gewährleisten.

7. Vorrichtung (1) gemäß einem der Ansprüche 1-5, wobei die Anordnung, bestehend aus dem ersten (10) und dem zweiten (20) Behälter, angepasst ist, um eine Schraubbefestigung des zweiten Behälters in dem ersten Behälter (10) zu gewährleisten.

8. Vorrichtung (1) gemäß einem der vorhergehenden Ansprüche, wobei mindestens ein Teil der Wand des ersten Behälters (10) ein flexibles Material beinhaltet, das es ermöglicht, den Druck innerhalb des ersten Behälters (10) durch Verformung des aus dem flexiblen Material gefertigten Teils zu erhöhen.

## Claims

1. A device (1) for packaging at least a first and a second fluid comprising an arrangement consisting of a first container (10) for containing a first fluid (101) and a second container (20) for containing a second fluid (102),
- wherein the first container (10) is substantially in the form of a tube, the first end (11) of which is provided with a dispenser (30) and the second end (12) of which is designed to attach said second container (20) to this second end (12) and thus close said second end (12) of the first container (10),
- wherein the second container (20) is substantially in the form of a tube, the first end (21) of which is designed to be attached to the second end (12) of the first container (10), said first end (21) of the second container (20) being closed by means of a tearable wall (24), and the second end of which is closed by means of a movable wall (60), said movable wall (60) being designed to be displaced in the direction of said tearable wall (24) to open said tearable wall (24) and thus allow the first (101) and second fluid (102) to mix with each other, **characterised in that** the movable wall (60) comprises an edge in the form of a flange (62) designed to come into contact with the inner wall of the second container (20), during the movement of said movable wall (60) in the direction of the first end (21) of the second container (20), and thus ensure leaktightness between the movable wall (60) and said inner wall of said second container (20).

2. The device (1) according to Claim 1, wherein the movable wall (60) is provided with a striker (61) designed to strike said tearable wall (24) during the movement of said movable wall (60) in the direction of the first end (21) of the second container (20).

3. The device (1) according to Claim 1 or 2, wherein the inner wall of the first container (10) comprises a skirt (63) that makes it possible to create a space between said skirt (63) and the inner wall of the first container (10), said space being provided with an opening directed in the assembled position towards the second end (22) of the second container (20), said space being designed to receive said flange (62) of the movable wall during the movement of said movable wall (60) in the direction of the first end (21) of the second container (20).

4. The device (1) according to one of Claims 2 or 3, wherein the second container (20) comprises at least one opening element (64), which is substantially positioned parallel to the striker (61), said at least one opening element (64) being attached to said striker (61) by means of a leg (65), said at least one opening element (64) being designed to allow the opening of the tearable wall (24) over a larger surface.

5. The device (1) according to Claim 4, wherein said at least one opening element (64) is designed to limit the movement of the movable wall until said at least one leg (65) is deformed or torn.

6. The device (1) according to one of the preceding claims, wherein the arrangement, consisting of said first (10) and second (20) containers, is designed to ensure a nested fitting of said second container (20) in the first container (10).

7. The device (1) according to one of Claims 1-5, wherein the arrangement, consisting of said first (10) and second (20) containers, is designed to ensure a screwed fitting of said second container in the first container (10).

8. The device (1) according to one of the preceding claims, wherein at least part of the wall of the first container (10) comprises a flexible material that makes it possible to increase the pressure inside the first container (10) by deforming said part made of flexible material.
